# FASCICULE DE BREVET EUROPEEN

(11) **EP 3 782 867 B1**
(45) Date de publication et mention de la délivrance du brevet: **29.12.2021**
(21) Numéro de dépôt: 20192065.9
(22) Date de dépôt: 21.08.2020
(51) Int. Cl.: B61G 5/10

(54) **DISPOSITIF DE CONNEXION ÉLECTRIQUE POUR UN VÉHICULE, VÉHICULE ET PROCÉDÉ D'INSTALLATION ASSOCIÉS**
ELEKTRISCHE ANSCHLUSSVORRICHTUNG FÜR EIN FAHRZEUG, ENTSPRECHENDES FAHRZEUG UND INSTALLATIONSVERFAHREN
ELECTRICAL CONNECTION DEVICE FOR A VEHICLE, ASSOCIATED VEHICLE AND INSTALLATION METHOD

(30) Priorité: 23.08.2019 FR 1909378
(43) Date de publication de la demande: 24.02.2021
(73) Titulaire: SpeedInnov, 75008 Paris (FR)
(72) Inventeur: PREVOST, Patrick, 17230 VILLEDOUX (FR); BELKACEM, Aurélie Annick Georgette, 17180 PERIGNY (FR); BARASCUD, Cyril Lionel Jean-Louis, 17000 LA ROCHELLE (FR)
(74) Mandataire: Lavoix

(56) Documents cités:
- WO-A1-2012/159961
- CA-A1- 3 006 825
- JP-B2- 6 530 704
- US-A1- 2014 273 612

## Description

La présente invention concerne un dispositif de connexion électrique pour un véhicule, notamment un véhicule ferroviaire, comprenant au moins deux voitures attelées l'une à l'autre, le dispositif de connexion comportant :
- un ensemble de câbles, chaque câble présentant une première extrémité destinée à être raccordée sur une première voiture et une deuxième extrémité destinée à être raccordée sur une deuxième voiture,
- un boitier destiné à être monté sur la deuxième voiture, et
- une plaque de maintien amovible, les câbles passant au travers de la plaque de maintien, la plaque de maintien comportant au moins un organe de maintien de câble, chaque organe de maintien étant destiné à fixer un câble à la plaque de maintien.

L'invention s'applique aux dispositifs de connexion destinés à connecter électriquement deux voitures d'un véhicule notamment ferroviaire.

Les véhicules ferroviaires nécessitent une alimentation en électricité de chacune de leurs voitures, que ce soit pour permettre le déplacement du train ou pour assurer des utilités nécessaires au confort des voyageurs. L'électricité est généralement produite ou collectée sur une partie des voitures formant le véhicule ferroviaire. L'électricité est par exemple produite par un alternateur ou collectée par un pantographe sur une voiture de l'ensemble du véhicule. Il est nécessaire d'acheminer l'électricité le long des différentes voitures du véhicule ferroviaire afin d'assurer l'alimentation de chacune des voitures.

Il est connu d'utiliser un dispositif de connexion du type précité placé entre chaque voiture afin d'assurer la continuité de l'alimentation électrique le long du véhicule ferroviaire. L'ensemble de câbles du dispositif de connexion s'étend notamment entre deux voitures consécutives afin d'assurer leur connexion électrique. L'ensemble de câbles est maintenu statique sur une première voiture et chaque câble est fixé dans un boitier lui-même maintenu sur une deuxième voiture. Le document JP 6 530704 B2 décrit un exemple de dispositif de connexion électrique pour un véhicule ferroviaire.

Lors de la mise bout à bout des voitures du véhicule, le montage d'un tel dispositif de connexion est complexe. Des moyens de levage sont utilisés pour amener l'ensemble de câble et le boitier entre les deux voitures, puis pour installer le boitier sur la deuxième voiture. Une fois le boitier installé, il est par ailleurs nécessaire de déplacer les câbles par rapport au boitier avant de les fixer.

Ceci créé des désagréments et des risques pour les opérateurs de montage qui doivent tout d'abord s'assurer que le boitier et l'ensemble de câbles sont portés en toute sécurité pendant tout l'assemblage et qui doivent ensuite effectuer l'assemblage des câbles dans un espace très confiné.

Un but de l'invention est de proposer un dispositif de connexion dont l'installation dans l'espace confiné entre deux voitures est sécurisée et facilitée.

A cet effet, l'invention a pour objet un dispositif de connexion électrique du type précité, caractérisé en ce que le boitier comporte au moins une glissière de réception de la plaque de maintien amovible, la plaque de maintien étant mobile entre une position libre, disposée à l'écart du boitier, et une position insérée dans la glissière de réception, dans laquelle le boitier porte la plaque de maintien et l'ensemble des câbles.

Suivant d'autres aspects avantageux de l'invention le dispositif de connexion électrique comporte l'une ou plusieurs des caractéristiques suivantes, prise(s) isolément ou suivant toute combinaison techniquement possible :
- une face de maintien du boitier définit une première ouverture, la plaque de maintien dans la position insérée dans la glissière de réception obturant la première ouverture ;
- la plaque de maintien est mobile en translation dans la glissière dans un plan horizontal ou dans un plan incliné par rapport à un plan horizontal d'un angle inférieur à 60° ;
- le dispositif de connexion comporte un organe de verrouillage, la plaque de maintien étant propre à être maintenue dans la position insérée sur le boitier par le ou chaque organe de verrouillage ;
- le ou chaque organe de maintien de câble est un presse-étoupe ;
- le boitier délimite un volume intérieur recevant les deuxièmes extrémités des câbles et destiné à accueillir un ensemble de raccordement électrique de la deuxième voiture, destiné au raccordement des deuxièmes extrémités des câbles, une face d'accès du boitier définissant une deuxième ouverture d'accès au volume intérieur ;
- le dispositif de connexion comporte un capot mobile obturant la deuxième ouverture d'accès au volume intérieur.

L'invention se rapporte en outre à un véhicule, notamment un véhicule ferroviaire comprenant une première voiture, une deuxième voiture attelée à la première voiture, et un dispositif de connexion électrique de véhicule ferroviaire tel que défini plus haut, chaque câble de l'ensemble de câbles étant raccordé électriquement sur la première voiture par sa première extrémité et sur la deuxième voiture par sa deuxième extrémité, le boitier étant monté sur la deuxième voiture.

L'invention se rapporte également à un procédé de montage d'un dispositif de connexion électrique de véhicule notamment de véhicule ferroviaire comprenant les étapes suivantes :
- fourniture d'un dispositif de connexion électrique tel que défini plus haut, le boitier étant fixé sur la deuxième voiture ;
- fixation de chaque câble de l'ensemble de câbles aux organes de maintien pour maintenir chaque câble fixe sur la plaque de maintien amovible ;
- installation de la plaque de maintien amovible dans la position insérée par déplacement dans la glissière de réception; et
- connexion de chaque deuxième extrémité de câble sur la deuxième voiture.

Le procédé selon l'invention peut comporter l'une ou plusieurs des caractéristiques suivantes, prises isolément ou suivant toutes les combinaisons techniquement possibles :
- le boitier délimite un volume intérieur accueillant un ensemble de raccordement électrique, l'étape de connexion de chaque deuxième extrémité de câble sur la deuxième voiture comprenant le raccordement de chaque deuxième extrémité de câble à l'ensemble de raccordement électrique dans le volume intérieur délimité par le boitier ;
- le dispositif de connexion électrique de véhicule ferroviaire comporte un capot mobile, le procédé comprenant une étape de mise en place du capot mobile pour obturer une deuxième ouverture d'accès au volume intérieur.

L'invention sera mieux comprise à la lecture de la description qui va suivre, donnée uniquement à titre d'exemple non limitatif et faite en se référant aux dessins sur lesquels :
[Fig 1] la figure 1 est une représentation en perspective du dispositif de connexion électrique d'un véhicule selon l'invention ; et
[Fig 2] La figure 2 est une représentation perspective de la plaque de maintien amovible en position insérée dans le boitier.

Dans la description qui suit, on considère une base orthonormée directe (X, Y, Z). La direction d'élévation Z est définie selon la hauteur du véhicule et correspond par exemple à la direction verticale lorsque le véhicule est sur une voie horizontale. La direction longitudinale X correspond à la direction avant-arrière du véhicule et la direction transversale Y correspond à la largeur du véhicule.

Les termes « supérieur » et « inférieur » ainsi que « haut » et « bas » sont définis par rapport à la direction d'élévation Z. Les termes « gauche » et « droite » sont définis par rapport à la direction transversale Y dans le sens normal de circulation du véhicule.

Un véhicule 1 comprenant au moins une première voiture attelée à une deuxième voiture est illustré partiellement à la figure 1. En référence à la figure 1, le véhicule 1 comprend une première voiture 4 et au moins une deuxième voiture 6, adjacente et raccordée électriquement à la première voiture 4 par un dispositif de connexion électrique 2.

Le véhicule est avantageusement un véhicule ferroviaire 1. Le véhicule ferroviaire 1 est par exemple un train à grande vitesse.

La première voiture 4 comprend une première paroi transversale d'extrémité 8 et la deuxième voiture 6 comprend une deuxième paroi transversale d'extrémité 10. Ensemble, la première paroi 8 et la deuxième paroi 10 définissent longitudinalement un espace inter-voiture 12.

Le dispositif de connexion électrique 2 s'étend dans l'espace inter-voiture 12.

Le dispositif de connexion électrique 2 comprend un ensemble de câbles 14 liant électriquement la première voiture 4 et la deuxième voiture 6.

Les câbles 14 sont maintenus d'un premier côté sur la première voiture 4 et d'un autre côté sur la deuxième voiture 6. Ils pendent en chainette dans l'espace inter-voiture 12 entre la première voiture 4 et la deuxième voiture 6.

En particulier, le dispositif de connexion 2 comprend un boitier 16 monté sur la deuxième paroi transversale d'extrémité 10.

Le dispositif de connexion 2 comporte une plaque de maintien 18 amovible et insérable sur le boitier 16 au travers de laquelle passent les câbles 14. La plaque de maintien 18 comprend un ensemble d'organes de maintien 20 de câble maintenant fixe les câbles 14 par rapport à la plaque de maintien 18. Lorsqu'elle est insérée sur le boitier 16, la plaque de maintien 18 maintient donc les câbles 14 sur la deuxième voiture 6. Plus particulièrement, le boitier 16 porte la plaque de maintien 18 et l'ensemble des câbles 14.

Le dispositif de connexion 2 comporte un capot mobile 22 propre à être fixé sur le boitier 16.

Les câbles 14 sont aptes à conduire un courant électrique tout en assurant une fonction d'isolation par rapport à l'environnement extérieur à ces câbles 14. Les câbles 14 comprennent par exemple un cœur métallique s'entendant au centre du câble 14 sur toute sa longueur, et une gaine isolante entourant le cœur métallique.

Les câbles 14 comprennent une première extrémité 24 raccordée électriquement à la première voiture 4 et une deuxième extrémité 26 raccordée électriquement à la deuxième voiture 6. La deuxième extrémité 26 est munie d'une cosse de connexion 28. La cosse de connexion 28 est connectée électriquement à un ensemble de raccordement électrique 29 de la deuxième voiture 6.

Le boitier 16 définit un volume intérieur 30 accueillant la deuxième extrémité 26 des câbles 14 et dans lequel les cosses 28 sont connectées à l'ensemble de raccordement électrique 29.

L'ensemble de raccordement électrique 29 est par exemple positionné à l'intérieur du boitier 16.

Le boitier 16 comporte un ensemble de faces de protection 32 étanches protégeant le volume intérieur 30 de l'environnement extérieur. Les faces de protection 32 sont par exemple formées par des plaques pleines. Ces plaques assurent notamment une résistance à des chocs de ballast projetés par les bogies du véhicule ferroviaire 1.

Le boitier 16 comporte une face de maintien 34 définissant une première ouverture 36 sur le volume intérieur 30 et des organes de guidage 38 placés de part et d'autre de la première ouverture 36 formant une glissière de réception 40 de la plaque de maintien amovible 18. La glissière 40 définit un axe de glissement G-G sensiblement compris dans le plan (X, Z). Selon un mode de réalisation particulier, l'axe de glissement G-G est orienté selon la direction longitudinale. En variante, l'axe de glissement forme un angle inférieur à 60° par rapport à la direction longitudinale.

La première ouverture 36 débouche vers le bas.

Le boitier 16 comporte une face d'accès 42 définissant une deuxième ouverture 44 sur le volume intérieur 30. La deuxième ouverture 44 est adaptée pour permettre l'accès à l'ensemble de raccordement électrique 29 et aux cosses de connexion 28. Elle débouche sensiblement en regard de la première paroi 8.

La plaque de maintien amovible 18 est mobile entre une position libre disposée à l'écart du boitier 16 et une position insérée dans la glissière de réception 40. En position insérée, la plaque de maintien 18 obture la première ouverture 36.

La plaque de maintien 18 est mobile en translation dans la glissière 40 dans un plan horizontal ou dans un plan incliné par rapport à un plan horizontal d'un angle inférieur à 60°. Dans le mode de réalisation présenté sur les figures 1 et 2, la plaque de maintien 18 est mobile selon l'axe de glissement G-G.

La plaque de maintien 18 porte les organes de maintien 20 au travers desquels passent les câbles 14. Les câbles 14 passent ainsi au travers de la plaque de maintien 18 tout en étant maintenus par les organes de maintien 20.

Dans un mode de réalisation particulier visible en figure 2, la plaque de maintien 18 a un profil en forme de L. La face principale 46 formée par la plaque de maintien 18 est insérée dans la glissière 40 et obture la première ouverture 36 et une face secondaire 48 sensiblement perpendiculaire à la face principale 46 vient partiellement obturer la deuxième ouverture 44.

Chaque organe de maintien 20 est adapté pour sélectivement maintenir ou libérer un câble 14. En particulier, chaque organe de maintien 20 définit un orifice traversant pour accueillir un câble 14. La forme de l'orifice est variable afin de solidariser l'organe de maintien 20 au câble 14 ou de libérer le câble 14 et permettre son mouvement dans l'orifice.

Chaque organe de maintien 20 est, selon le mode de réalisation présenté, un presse-étoupe.

Le dispositif de connexion électrique 2 comporte, selon le mode de réalisation présenté, au moins un organe de verrouillage 50. L'organe de verrouillage 50 maintient la plaque 18 dans la position insérée sur le boitier 16 et presse la plaque 18 sur le boitier. L'organe de verrouillage 50 est par exemple une vis traversant la plaque de maintien 18 et maintenant la plaque de maintien 18 sur le boitier 16.

Le capot mobile 22 est fixé sur le boitier 16 par un ensemble d'organes de fermeture 52. Le capot mobile 22 obture la deuxième ouverture 44. Lorsque les organes de fermeture 52 ne sont pas installés, le capot mobile 22 peut être déplacé à l'écart de la deuxième ouverture 44. Le capot mobile 22 est par exemple une plaque d'un matériau et d'une épaisseur semblable au matériau et à l'épaisseur des faces de protection 32.

Un procédé de montage d'un dispositif de connexion électrique 2 selon l'invention va maintenant être décrit.

Le procédé de montage comprend une étape de mise en place de deux voitures en regard et du dispositif de connexion 2 entre les voitures, une étape de fixation de l'ensemble de câbles 14 sur la plaque de maintien 18, suivie par une étape d'installation de la plaque de maintien amovible 18 dans la glissière de réception 40, puis par une étape de connexion des extrémités de câble 14 et enfin une étape de mise en place du capot mobile 22.

Lors de l'étape de mise en place, au moins deux voitures sont placées en regard, définissant un espace inter-voiture 12 entre les parois transversales 6, 8. La première voiture 4 est raccordée électriquement aux câbles 14 et la première paroi transversale d'extrémité 8 est mise face à la deuxième paroi transversale d'extrémité 10. Le dispositif de connexion 2 est fourni et le boitier 16 est notamment installé sur la deuxième paroi transversale d'extrémité 10. Le boitier 16 est par exemple fixé à la deuxième paroi transversale 10 lors de la fabrication de la deuxième voiture

L'étape de fixation de chaque câble 14 sur la plaque de maintien 18 comprend alors l'insertion des câbles 14 dans les orifices définis par les organes de maintien 20. La position des câbles 14 dans les organes de maintien 20 est ajustée afin qu'une longueur suffisante de câble s'étende dans l'espace inter-voiture 12 pour permettre aux voitures de tourner l'une par rapport à l'autre. Lorsque la position des câbles 14 par rapport aux organes de maintien 20 est ajustée, les organes de maintien 20 sont fixés aux câbles 14, par exemple par serrage. Les câbles 14 sont ainsi fixés sur la plaque de maintien 18.

L'étape d'installation de la plaque de maintien 18 en position insérée dans la glissière de réception 40 comprend le levage de l'ensemble des câbles 14 ainsi que de la plaque de maintien 18, puis l'insertion de la plaque de maintien 18 dans la glissière de réception 40. Le levage est par exemple effectué à l'aide d'un engin de manutention qui est retiré dès que la plaque de maintien 18 est insérée dans la glissière de réception 40. Suite à l'insertion de la plaque de maintien 18 dans la glissière de réception 40 et à son coulissement le long de l'axe G-G jusqu'à ce que la face secondaire 48 entre en contact avec le boitier 16, chaque organe de verrouillage 50 est installé afin de maintenir la plaque de maintien 18 en position insérée sur le boitier 16.

L'étape de connexion des extrémités de câble 14 comprend la connexion de chaque deuxième extrémité 26 à l'ensemble de raccordement électrique 29. Chaque deuxième extrémité 26 est par exemple raccordée à l'ensemble de raccordement électrique 29 par l'intermédiaire des cosses de connexion 28. Les connexions sont effectuées dans le volume intérieur 30 grâce à l'accès offert par la deuxième ouverture 44 à l'ensemble de raccordement.

A la suite de l'étape de connexion des extrémités de câble 14, le capot mobile 22 est mis en place lors de l'étape de mise en place du capot mobile 22. Le capot mobile 22 est installé pour obturer la deuxième ouverture 44. Les organes de fermeture 52 sont alors mis en place pour maintenir le capot 22 par rapport au boitier 16.

Le dispositif de connexion 2 tel que décrit est particulièrement avantageux puisque dès que la plaque de maintien 18 est insérée dans la glissière de réception 40, le poids du dispositif de connexion 2 est supporté par le boitier 16 et il n'est pas nécessaire d'utiliser des moyens de manutention lors de la connexion électrique des câbles 14.

Le boitier 16 présenté permet aussi une connexion facilitée par l'intermédiaire de sa deuxième ouverture 44.

La présence d'un organe de verrouillage 50 permet par ailleurs d'améliorer l'étanchéité de l'ensemble de connexion 2.

Le dispositif de connexion 2 présenté permet en outre une connexion des câbles 14 à l'ensemble de raccordement 29 tout en limitant la courbure des câbles 14. Ceci est particulièrement avantageux puisqu'il est alors possible d'ajuster la longueur de câble s'étendant dans l'espace inter-voiture 12 avant même l'installation de la plaque de maintien 18. Ainsi, lorsque la plaque de maintien 18 est insérée dans la glissière 40, il est possible de directement connecter les câbles 14 à l'ensemble de raccordement 29.

Dans une variante, la voiture 4 est aussi équipée d'un boitier 16 et le dispositif de connexion 2 comprend une deuxième plaque de maintien amovible 18.

## Revendications

1. Dispositif de connexion électrique (2) pour un véhicule (1), notamment un véhicule ferroviaire, comprenant au moins deux voitures (4, 6) attelées l'une à l'autre , le dispositif de connexion comportant :
- un ensemble de câbles (14), chaque câble (14) présentant une première extrémité (24) destinée à être raccordée sur une première voiture (4) et une deuxième extrémité (26) destinée à être raccordée sur une deuxième voiture (6),
- un boitier (16) destiné à être monté sur la deuxième voiture (6), et
- une plaque de maintien amovible (18), les câbles (14) passant au travers de la plaque de maintien (18), la plaque de maintien (18) comportant au moins un organe de maintien (20) de câble, chaque organe de maintien (20) étant destiné à fixer un câble (14) à la plaque de maintien (18),
**caractérisé en ce que** le boitier (16) comporte au moins une glissière de réception (40) de la plaque de maintien amovible (18), la plaque de maintien (18) étant mobile entre une position libre, disposée à l'écart du boitier (16), et une position insérée dans la glissière de réception (40), dans laquelle le boitier (16) porte la plaque de maintien (18).

2. Dispositif de connexion électrique (2) selon la revendication 1, dans lequel une face de maintien (34) du boitier (16) définit une première ouverture (36), la plaque de maintien (18) dans la position insérée dans la glissière de réception (40) obturant la première ouverture (36).

3. Dispositif de connexion électrique (2) selon l'une des revendications 1 ou 2, dans lequel la plaque de maintien (18) est mobile en translation dans la glissière (40) dans un plan horizontal ou dans un plan incliné par rapport à un plan horizontal d'un angle inférieur à 60°.

4. Dispositif de connexion électrique (2) selon l'une quelconque des revendications précédentes, comprenant au moins un organe de verrouillage (50), la plaque de maintien (18) étant propre à être maintenue dans la position insérée par le ou chaque organe de verrouillage (50).

5. Dispositif de connexion électrique (2) selon l'une quelconque des revendications précédentes, dans lequel le boitier (16) délimite un volume intérieur (30) recevant les deuxièmes extrémités (26) des câbles (14) et destiné à accueillir un ensemble de raccordement électrique (29) de la deuxième voiture (6), destiné au raccordement des deuxièmes extrémités (26) des câbles (14), une face d'accès (42) du boitier (16) définissant une deuxième ouverture (44) d'accès au volume intérieur (30).

6. Dispositif de connexion électrique (2) selon la revendication 5, comprenant un capot mobile (22) obturant la deuxième ouverture (44) d'accès au volume intérieur (30).

7. Véhicule, notamment véhicule ferroviaire (1), comprenant une première voiture (4), une deuxième voiture (6) attelée à la première voiture, et un dispositif de connexion électrique (2) selon l'une quelconque des revendications précédentes, chaque câble (14) de l'ensemble de câbles (14) étant raccordé électriquement sur la première voiture (4) par sa première extrémité (24) et sur la deuxième voiture (6) par sa deuxième extrémité (26), le boitier (16) étant monté sur la deuxième voiture (6).

8. Procédé de montage d'un dispositif de connexion électrique (2) de véhicule, notamment de véhicule ferroviaire (1), comprenant au moins deux voitures attelées l'une à l'autre, le procédé comprenant les étapes suivantes :
- fourniture d'un dispositif de connexion électrique (2) selon l'une quelconque des revendications 1 à 6, le boitier (16) étant fixé sur la deuxième voiture (6) ;
- fixation de chaque câble (14) de l'ensemble de câbles (14) aux organes de maintien (20) pour maintenir chaque câble (14) fixe sur la plaque de maintien amovible (18) ;
- installation de la plaque de maintien amovible (18) dans la position insérée par déplacement dans la glissière de réception (40) ; et
- connexion de chaque deuxième extrémité de câble (26) sur la deuxième voiture (6).

9. Procédé selon la revendication 8, dans lequel le boitier (16) délimite un volume intérieur (30) accueillant un ensemble de raccordement électrique (29), l'étape de connexion de chaque deuxième extrémité de câble (26) sur la deuxième voiture (6) comprenant le raccordement de chaque deuxième extrémité de câble (26) à l'ensemble de raccordement électrique (29) dans le volume intérieur (30) délimité par le boitier (16).

10. Procédé selon la revendication 8 ou 9, dans lequel le dispositif de connexion électrique (2) comporte un capot mobile (22), le procédé comprenant une étape de mise en place du capot mobile (22) pour obturer une deuxième ouverture d'accès (44) au volume intérieur (30).

## Patentansprüche

1. Stromanschlussvorrichtung (2) für ein Fahrzeug (1), insbesondere ein Schienenfahrzeug, umfassend mindestens zwei miteinander gekuppelte Waggons (4, 6), wobei die Vorrichtung umfasst:
- einen Satz Kabel (14), wobei jedes Kabel (14) ein erstes Ende (24) zum Anschließen an einen ersten Waggon (4) und ein zweites Ende (26) zum Anschließen an einen zweiten Waggon (6),
- ein Gehäuse (16) zum Montieren auf den zweiten Waggon (6) und
- eine abnehmbare Halteplatte (18), wobei die Kabel (14) die Halteplatte (18) durchqueren, wobei die Halteplatte (18) mindestens ein Kabelhalteelement (20) umfasst, wobei jedes Halteelement (20) zum Befestigen eines Kabels (14) auf der Halteplatte (18) bestimmt ist,
**dadurch gekennzeichnet, dass** das Gehäuse (16) mindestens eine Aufnahmeschiene (40) für die Halteplatte (18) aufweist, wobei die Halteplatte (18) beweglich ist zwischen einer vom Gehäuse (16) entfernten freien Stellung und einer in die Aufnahmeschiene (40) eingeführten Stellung, in der das Gehäuse (16) die Halteplatte (18) trägt.

2. Vorrichtung (2) nach Anspruch 1, wobei eine Haltefläche (34) des Gehäuses (16) eine erste Öffnung (36) definiert, wobei die Halteplatte (18) in der in die Schiene (40) eingeführten Stellung die erste Öffnung (36) verschließt.

3. Vorrichtung (2) nach einem der Ansprüche 1 oder 2, wobei die Halteplatte (18) in der Schiene (40) in einer horizontalen Ebene oder einer gegenüber einer horizontalen Ebene in einem Winkel kleiner 60 ° geneigten Ebene verschiebbar ist.

4. Vorrichtung (2) nach einem der vorstehenden Ansprüche, umfassend mindestens ein Verriegelungselement (50), wobei die Halteplatte (18) geeignet ist, von dem bzw. jedem Verriegelungsorgan (50) in der eingeführten Stellung gehalten zu werden.

5. Vorrichtung (2) nach einem der vorstehenden Ansprüche, wobei das Gehäuse (16) ein Innenvolumen (30) abgrenzt, das die zweiten Enden (26) der Kabel (14) aufnimmt und zur Aufnahme einer Stromanschlusseinrichtung (29) des zweiten Waggons (6) zum Anschließen an die zweiten Enden (26) der Kabel (14) bestimmt ist,
wobei eine Zugriffsfläche (42) des Gehäuses (16) eine zweite Zugriffsöffnung (44) des Innenvolumens (30) definiert.

6. Vorrichtung (2) nach Anspruch 5, umfassend eine bewegliche Haube (22), die die zweite Zugriffsöffnung (44) des Innenvolumens (30) verschließt.

7. Fahrzeug, insbesondere Schienenfahrzeug (1), umfassend einen ersten Waggon (4), einen mit dem ersten Waggon gekuppelten zweiten Waggon (6) und eine Stromanschlussvorrichtung (2) nach einem der vorstehenden Ansprüche, wobei jedes Kabel (14) des Satzes Kabel (14) über sein erstes Ende (24) an den ersten Waggon (4) und über sein zweites Ende (26) an den zweiten Waggon (6) elektrisch angeschlossen ist, wobei das Gehäuse (16) am zweiten Waggon (6) montiert ist.

8. Verfahren zum Montieren einer Stromanschlussvorrichtung (2) für ein Fahrzeug, insbesondere ein Schienenfahrzeug (1),
umfassend mindestens zwei miteinander gekuppelte Waggons, wobei das Verfahren die Schritte umfasst:
- Vorsehen einer Vorrichtung (2) nach einem der Ansprüche 1 - 6, wobei das Gehäuse (16) auf dem zweiten Waggon (6) befestigt ist,
- Befestigen jedes Kabels (14) des Satzes Kabel (14) auf den Halteelementen (20), um jedes Kabel (14) auf der abnehmbaren Halteplatte (18) befestigt zu halten ;
- Installieren der abnehmbaren Halteplatte (18) in der eingeführten Stellung durch Verschieben in der Aufnahmeschiene (40) und
- Anschließen jedes zweiten Endes eines Kabels (26) an den zweiten Waggon (6).

9. Verfahren nach Anspruch 8, wobei das Gehäuse (16) ein Innenvolumen (30) abgrenzt, das eine Stromanschlusseinrichtung (29) aufnimmt, wobei das Anschließen jedes zweiten Endes eines Kabels (26) an den zweiten Waggon (6) umfasst: Anschließen jedes zweiten Endes eines Kabels (26) an die Stromanschlusseinrichtung (29) in dem vom Gehäuse (16) abgegrenzten Innenvolumen (30).

10. Verfahren nach Anspruch 8 oder 9, wobei die Stromanschlusseinrichtung (2) eine bewegliche Haube (22) umfasst, wobei das Verfahren umfasst: Positionieren der Haube (22), um eine zweite Zugriffsöffnung (44) des Innenvolumens (30) zu verschließen.

## Claims

1. An electrical connection device (2) for a vehicle (1), in particular a rail vehicle, comprising at least two cars (4, 6) that are hitched to one another, the connection device including:
- a set of cables (14), each cable (14) having a first end (24) intended to be connected on a first car (4) and a second end (26) intended to be connected on a second car (6),
- a box (16) intended to be mounted on the second car (6), and
- a removable holding plate (18), the cables (14) passing through the holding plate (18), the holding plate (18) including at least one cable holding member (20), each holding member (20) being intended to fasten a cable (14) to the holding plate (18),
**characterized in that** the box (16) includes at least one receiving slide (40) for the removable holding plate (18), the holding plate (18) being movable between a free position, arranged away from the box (16), and a position inserted into the receiving slide (40), in which the box (16) carries the holding plate (18).

2. The electrical connection device (2) according to claim 1, wherein a holding face (34) of the box (16) defines a first opening (36), the holding plate (18) in the position inserted into the receiving slide (40) closing off the first opening (36).

3. The electrical connection device (2) according to one of claims 1 or 2, wherein the holding plate (18) is translatable in the slide (40) in a horizontal plane or in a plane inclined relative to a horizontal plane by an angle of less than 60°.

4. The electrical connection device (2) according to any one of the preceding claims, comprising at least one locking member (50), the holding plate (18) being able to be kept in the inserted position by the or each locking member (50).

5. The electrical connection device (2) according to any one of the preceding claims, wherein the box (16) delimits an inner volume (30) receiving the second ends (26) of the cables (14) and intended to accommodate an electrical connection assembly (29) of the second car (6), intended to connect the second ends (26) of the cables (14), an access face (42) of the box (16) defining a second opening (44) for access to the inner volume (30).

6. The electrical connection device (2) according to claim 5, comprising a movable cover (22) closing off the second opening (44) for access to the inner volume (30).

7. A vehicle, in particular a rail vehicle (1), comprising a first car (4), a second car (6) hitched to the first car, and an electrical connection device (2) according to any one of the preceding claims, each cable (14) of the set of cables (14) being electrically connected on the first car (4) by its first end (24) and on the second car (6) by its second end (26), the box (16) being mounted on the second car (6).

8. A method for mounting an electrical connection device (2) of a vehicle, in particular of a rail vehicle (1), comprising at least two cars hitched to one another, the method comprising the following steps:
- providing an electrical connection device (2) according to any one of claims 1 to 6, the box (16) being attached on the second car (6);
- attaching each cable (14) of the set of cables (14) to the holding members (20) in order to hold each cable (14) fixed on the removable holding plate (18);
- installing the removable holding plate (18) in the inserted position by movement in the receiving slide (40); and
- connecting each second cable end (26) on the second car (6).

9. The method according to claim 8, wherein the box (16) delimits an inner volume (30) accommodating an electrical connection assembly (29), the step of connecting each second cable end (26) on the second car (6) comprising connecting each second cable end (26) to the electrical connection assembly (29) and the inner volume (30) delimited by the box (16).

10. The method according to claim 8 or 9, wherein the electrical connection device (2) comprises a movable cover (22), the method comprising a step for placing the movable cover (22) in order to close off a second access opening (44) for accessing the inner volume (30).
